# EUROPÄISCHE PATENTSCHRIFT

(11) **EP 0 759 633 B1**
(45) Veröffentlichungstag und Bekanntmachung des Hinweises auf die Patenterteilung: **22.09.1999**
(21) Anmeldenummer: 96111638.1
(22) Anmeldetag: 18.07.1996
(51) Int. Cl.: H01J 61/073

(54) **Hochdruckentladungslampe**
High pressure discharge lamp
Lampe à décharge à haute pression

(30) Priorität: 17.08.1995 DE 19530293
(43) Veröffentlichungstag der Anmeldung: 26.02.1997
(73) Patentinhaber: Patent-Treuhand-Gesellschaft für elektrische Glühlampen mbH, 81543 München (DE)
(72) Erfinder: Rademacher, Albert, 50827 Köln (DE); Rösner, Ulrich, 51688 Wipperfürth (DE)

(56) Entgegenhaltungen:
- EP-A- 0 647 964
- FR-A- 2 087 545
- FR-A- 2 133 088
- US-A- 4 052 634
- US-A- 4 319 158
- PATENT ABSTRACTS OF JAPAN vol. 013, no. 074 (E-717), 20.Februar 1989 & JP-A-63 257177 (HITACHI LTD), 25.Oktober 1988,
- DATABASE WPI Section Ch, Week 7637 Derwent Publications Ltd., London, GB; Class A85, AN 76-69459X XP002017894 & JP-A-51 086 280 (MITSUBISHI ELECTRIC CORP) , 29.Juli 1976

## Beschreibung

Die Erfindung betrifft eine Hochdruckentladungslampe gemäß dem Oberbegriff des Patentanspruchs 1.

Eine derartige Hochdruckentladungslampe ist beispielsweise in der japanischen Patentanmeldung JP 55-155457 offenbart. Diese Patentanmeldung beschreibt eine Hochdruckentladungslampe mit Elektroden, die einen in den Entladungsraum hineinragenden Metallstab und einen Lanthanoxid enthaltenden zylindrischen Sinterkörper sowie eine Elektrodenwendel aufweisen. Der Sinterkörper ist am freien Ende des Metallstabes angeordnet und von der Elektrodenwendel umgeben. Die Elektrodenwendel umschließt auch das dem Sinterkörper zugewandte Ende des metallischen Elektrodenstabes. Der Sinterkörper ist als Elektronenemitter ausgebildet. Er enthält kein radioaktives Thoriumoxid, sondern besteht aus Lanthanoxid, Yttriumoxid und Wolfram, wobei Lanthanoxid und Yttriumoxid zusammen einen Gewichtsanteil von 0,2-60% am Sinterkörper haben. Das Verhältnis von Lanthanoxid zu Yttriumoxid beträgt dabei 0,5-50 Molprozent. Nachteilig ist, daß dieser Elektronenemitter über die Lampenlebensdauer keine ausreichende thermische Stabilität besitzt.

Auch in der Offenlegungsschrift EP 0 647 964 ist eine Hochdruckentladungslampe mit einem nicht-radioaktiven Elektronenemitter offenbart. Dieser Elektronenemitter besteht aus einem ersten Metalloxid mit einer vergleichsweise hohen Elektronenaustrittsarbeit, das aus der Gruppe Hafniumoxid und Zirkonoxid ausgewählt wird, und aus einem zweiten Metalloxid mit vergleichsweise niedriger Elektronenaustrittsarbeit, das aus der Gruppe Yttriumoxid, Lanthanoxid, Ceroxid und Scandiumoxid ausgewählt wird. Dieser Elektronenemitter besitzt relativ viele Komponenten, ist über die Lampenlebensdauer nicht hinreichend thermisch stabil und ist in der Entladung nicht farbneutral.

Die japanische Offenlegungsschrift JP-A-63257177 beschreibt eine Hochdrukkentladungslampe mit einer Lampenelektrode, deren Spitze aus Lanthanoxid enthaltendem Wolfram besteht. Da das Lanthanoxid eine geringere Elektronen-Austrittsarbeit als Wolfram besitzt, wird dadurch die Zündspannung der Hochdruckentladungslampe verringert.

Die amerikanische Patentschrift US 4,319,158 offenbart eine Elektrode für eine Hochdruckentladungslampe mit einem Eleketronenemitter, der sowohl Lanthanoxid als auch Yttriumoxid aufweist. Der Emitter enhält 0,5 bis 80 Molprozent Lanthanoxid und 99,5 bis 20 Molprozent Yttriumoxid.

Es ist die Aufgabe der Erfindung eine Hochdruckentladungslampe mit einem verbesserten Elektronenemitter bereitzustellen, der insbesondere eine über die Lampenlebensdauer ausreichende thermische Stabilität besitzt und eine gute Zündwilligkeit der Lampe bei möglichst geringer Schwärzung des Entladungsgefäßes gewährleistet.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Die erfindungsgemäße Hochdruckentladungslampe besitzt Elektroden, die mit einem als Elektronenemitter wirkenden Sinterkörper ausgestattet sind. Der Sinterkörper ist von einer Elektrodenwendel umgeben und enthält erfindungsgemäß mindestens 90 Gewichtsprozent Lanthanoxid. Dadurch erhält der Sinterkörper eine über die gesamte Lebensdauer der Lampe hohe thermische Stabilität und verursacht keine nennenswerte Schwärzung des Entladungsgefäßes. Außerdem weist die Lampe mit diesem Elektronenemitter eine gute Zündwilligkeit auf. Gemäß eines besonders bevorzugten ersten Ausführungsbeispiels besteht der Sinterkörper ausschließlich aus Lanthanoxid. Dieser Sinterkörper besitzt eine sehr hohe thermische Stabilität und verursacht praktisch keine Schwärzung des Entladungsgefäßes über die gesamte Lampenlebensdauer. Es hat sich gezeigt, daß die Zugabe weiterer Substanzen mit geringer Elektronenaustrittsarbeit wie beispielsweise Yttriumoxid nicht unbedingt erforderlich ist, um eine zufriedenstellende Zündwilligkeit der Lampe zu erzielen. Gemäß eines zweiten besonders bevorzugten Ausführungsbeispiels enthält der Sinterkörper zusätzlich zum Lanthanoxid noch einen weiteren Elektronenemitter bestehend aus den beiden Komponenten Bariumoxid und Wolframoxid, der aus einem eutektischen Gemisch von Bariumkarbonat und Wolframoxid hervorgegangen ist. Durch den geringen Zusatz dieses weiteren Elektronenemitter zum Lanthanoxid wird die Zündwilligkeit der Hochdruckentladungslampe noch verbessert und das Schwärzungsverhalten im Vergleich zum ersten Ausführungsbeispiel nur unwesentlich verschlechtert. Außerdem hat es sich als vorteilhaft erwiesen, eine zweilagig gewickelte Elektrodenwendel, die den Sinterkörper umgibt, zu verwenden. Dadurch wird der Elektronen emittierende Sinterkörper während der Zündphase auf eine vergleichsweise höhere Temperatur aufgeheizt und somit die thermische Elektronenemission verbessert. Das entladungsseitige Ende der Elektronenwendel ragt vorteilhafterweise über den Sinterkörper hinaus und besitzt einen verengten Innendurchmesser, der kleiner als der Durchmesser des Sinterkörpers ist, während das andere Ende der Elektrodenwendel das an den Sinterkörper angrenzende Elektrodenstabende umschließt. Durch diese Maßnahme wird einerseits die Fixierung des Sinterkörpers am Elektrodenstab verbessert und andererseits die Schwärzung des Entladungsgefäßes durch absputterndes Emittermaterial weiter verringert.

Nachstehend wird die Erfindung anhand zweier bevorzugter Ausführungsbeispiele näher erläutert. Es zeigen:
- Figur 1: einen Querschnitt durch das Entladungsgefäßes einer erfindungsgemäßen Hochdruckentladungslampe in schematischer Darstellung
- Figur 2: eine schematische Darstellung des Aufbaus einer erfindungsgemäßen Lampenelektrode, teilweise geschnitten

Die Figur 1 zeigt den Aufbau des Entladungsgefäßes der Hochdruckentladungslampen gemäß der beiden näher zu beschreibenden Ausführungsbeispiele. Das Entladungsgefäß 1 ist im wesentlich zylindrisch, besteht aus Quarzglas und besitzt zwei gasdicht verschlossene Enden la, 1b, in die jeweils auf bekannte Weise ein Elektrodensystem eingeschmolzen ist. Die Elektroden weisen jeweils eine Stromzuführung 2 auf, die über eine Molybdänfolieneinschmelzung 3 mit einem aus einem hochschmelzenden Metall, wie beispielsweise Molybdän oder Wolfram, bestehenden Elektrodenstab 4 verbunden ist. Die Elektrodenstäbe 4 enden im Entladungsraum und sind axial im Entladunsggefäß 1 ausgerichtet. Am entladungsseitigen Ende der Elektrodenstäbe 4 ist ein von einer Elektrodenwendel 6 umwickelter Sinterkörper 5 befestigt. Einzelheiten der Lampenelektroden sind in der schematischen Figur 2 abgebildet. Die Elektrodenwendel 6 ist zweilagig ausgeführt. Der Durchmesser des Elektrodenstabes 4 beträgt für eine Halogenmetalldampf-Hochdruckentladungslampe mit einer elektrischen Leistungsaufnahme von ca. 2000 W, entsprechend der hier zu beschreibenden beiden Ausführungsbeispiele, ungefähr 1,0 mm. Der Durchmesser des Sinterkörpers 5 ist nur geringfügig kleiner. Die Elektrodenwendel 6 ist auf das entladungsseitige Ende des Elektrodenstabes 4 aufgeschoben. Sie umschließt den Sinterkörper 5 und das entladungsseitige Ende des Elektrodenstabes 4 eng und ragt außerdem über das entladungsseitige Ende des Sinterkörpers 5 hinaus. Dabei ist der Innendurchmesser der Elektrodenwendel 6 am entladungsseitigen Ende auf ca. 0,7 mm verengt und damit kleiner als der Durchmesser des Elektrodenstabes 4 und des Sinterkörpers 5. Der Durchmesser des Wendeldrahtes beträgt ungefähr 0,8 mm. Beim ersten Ausführungsbeispiel besteht der Sinterkörper 5 ausschließlich aus Lanthanoxid. Er hat eine Masse von ca. 10 mg.

Das zweite Ausführungsbeispiel unterscheidet sich nur durch die Zusammensetzung des Sinterkörpers 5 vom ersten Ausführungsbeispiel. Gemäß des zweiten Ausführungsbeispiel besteht der Sinterkörper 5 aus 95,1 Gewichtsprozent Lanthanoxid und 4,9 Gewichtsprozent eines weiteren Elektronenemitters, der seinerseits aus Bariumoxid und Wolframoxid besteht. Das Gesamtgewicht des Sinterkörpers beträgt ca. 10 mg. Zur Fertigung des Sinterkörpers 5 wird ein eutektisches Gemisch aus Bariumkarbonat und Wolframoxid, d.h. 22,04 Gewichtsprozent Bariumkarbonat mit 77,96 Gewichtsprozent Wolframoxid, hergestellt, das anschließend unter Zugabe von HO-Binder mit dem Lanthanoxid vermengt wird. Der Gewichtsanteil des Lanthanoxids im Gemenge beträgt, ohne Berücksichtigung des HO-Binders, ca. 94,8 Gewichtsprozent und der Anteil des eutektischen Gemisches beträgt dann ungefähr 5,2 Gewichtsprozent. Dieses Gemenge wird zu Stangen gepreßt, zugeschnitten und in Wasserstoff-Atmosphäre gesintert. Während des Sinterprozesses wird der Binder ausgeheizt und das Bariumkarbonat in Bariumoxid umgewandelt.

Die Erfindung beschränkt sich nicht auf die oben näher beschriebenen Ausführungsbeispiele. Der erfindungsgemäße Sinterkörper kann auch bei anderen Typen von Hochdruckentladungslampen verwendet werden. Es müssen lediglich die Abmessungen und die Masse des Sinterkörpers entsprechend angepaßt werden.

## Patentansprüche

1. Hochdruckentladungslampe mit einem lichtdurchlässigen, gasdicht verschlossenen Entladungsgefäß (1), darin eingeschlossener ionisierbarer Füllung, und im Entladungsgefäß (1) eingeschmolzenen, sich in den Entladungsraum erstreckenden Elektroden (4), die mit Stromzuführungen (2) verbunden sind, wobei die Elektroden (4) einen Lanthanoxid enthaltenden Sinterkörper (5) und eine Elektrodenwendel (6), die den Sinterkörper (5) umgibt, aufweisen,
dadurch gekennzeichnet, daß der Sinterkörper (5) mindestens 90 Gewichtsprozent Lanthanoxid enthält.

2. Hochdruckentladungslampe nach Anspruch 1, dadurch gekennzeichnet, daß der Sinterkörper (5) aus Lanthanoxid besteht.

3. Hochdruckentladungslampe nach Anspruch 1, dadurch gekennzeichnet, daß der Sinterkörper (5) Bariumoxid und Wolframoxid enthält.

4. Hochdruckentladungslampe nach Anspruch 1, dadurch gekennzeichnet, daß der Sinterkörper (5) aus Lanthanoxid, Bariumoxid und Wolframoxid besteht.

5. Hochdruckentladungslampe nach Anspruch 1, dadurch gekennzeichnet, daß die Elektrodenwendel (6) zweilagig ausgeführt ist.

6. Hochdruckentladungslampe nach Anspruch 1, dadurch gekennzeichnet, daß das entladungsseitige Ende der Elektrodenwendel (6) über den Sinterkörper (5) hinausragt und einen verengten Innendurchmesser besitzt, wobei der Innendurchmesser im verengten Wendelende kleiner als die Dicke bzw. der Durchmesser des Sinterkörpers (5) ist.

7. Hochdruckentladungslampe nach Anspruch 1, dadurch gekennzeichnet, daß die Elektrodenwendel (6) auf ein Ende des jeweiligen Elektrodenstabes (4) aufgeschoben ist.

## Claims

1. High-pressure discharge lamp having a transparent discharge vessel (1) which is sealed in a gastight fashion and in which an ionizable filling is enclosed, and electrodes (4) which are sealed in the discharge vessel (1), extend into the discharge space, and are connected to supply leads (2), the electrodes (4) having a sintered body (5) containing lanthanum oxide, and an electrode filament (6) which surrounds the sintered body (5), characterized in that the sintered body (5) contains at least 90 per cent by weight of lanthanum oxide.

2. High-pressure discharge lamp according to Claim 1, characterized in that the sintered body (5) consists of lanthanum oxide.

3. High-pressure discharge lamp according to Claim 1, characterized in that the sintered body (5) contains barium oxide and tungsten oxide.

4. High-pressure discharge lamp according to Claim 1, characterized in that the sintered body (5) consists of lanthanum oxide, barium oxide and tungsten oxide.

5. High-pressure discharge lamp according to Claim 1, characterized in that the electrode filament (6) is designed in two layers.

6. High-pressure discharge lamp according to Claim 1, characterized in that the discharge-side end of the electrode filament (6) projects beyond the sintered body (5) and has a reduced inside diameter, the inside diameter being smaller at the reduced filament end than the thickness or the diameter of the sintered body (5).

7. High-pressure discharge lamp according to Claim 1, characterized in that the electrode filament (6) is pushed onto one end of the respective electrode rod (4).

## Revendications

1. Lampe à décharge haute pression comprenant une enceinte (1) de décharge transparente et fermée de manière étanche aux gaz, une atmosphère ionisable qui y est enfermée et des électrodes (4) scellées dans l'enceinte (1) de décharge, s'étendant dans l'espace de décharge et reliées à des entrées (2) de courant, les électrodes (4) comprenant un corps (5) fritté contenant un oxyde de lanthane et un filament (6) d'électrode qui entoure le corps (5) fritté,
caractérisée en ce que le corps (5) fritté renferme au moins 90% en poids d'oxyde de lanthane.

2. Lampe à décharge haute pression suivant la revendication 1, caractérisée en ce que le corps (5) fritté est en oxyde de lanthane.

3. Lampe à décharge haute pression suivant la revendication 1, caractérisée en ce que le corps (5) fritté renferme de l'oxyde de baryum et de l'oxyde de tungstène.

4. Lampe à décharge haute pression suivant la revendication 1, caractérisée en ce que le corps (5) fritté est constitué d'oxyde de lanthane, d'oxyde de baryum et d'oxyde de tungstène.

5. Lampe à décharge haute pression suivant la revendication 1, caractérisée en ce que le filament (6) d'électrode est à deux couches.

6. Lampe à décharge haute pression suivant la revendication 1, caractérisée en ce que l'extrémité, du côté de la décharge, du filament (6) d'électrode dépasse du corps (5) fritté et a un diamètre inteme rétréci, le diamètre interne à l'extrémité rétrécie du filament étant plus petit que l'épaisseur ou que le diamètre du corps (5) fritté.

7. Lampe à décharge haute pression suivant la revendication 1, caractérisée en ce que le filament (6) d'électrode est enfilé sur une extrémité de la tige (4) d'électrode.
